# EUROPÄISCHE PATENTSCHRIFT

(11) **EP 0 607 567 B1**
(45) Veröffentlichungstag und Bekanntmachung des Hinweises auf die Patenterteilung: **06.12.1995**
(21) Anmeldenummer: 93120041.4
(22) Anmeldetag: 13.12.1993
(51) Int. Cl.: H01H 13/28, H01H 13/56

(54) **Drucktastenschalter**
Push-button switch
Commutateur à bouton-poussoir

(30) Priorität: 19.01.1993 DE 4301192
(43) Veröffentlichungstag der Anmeldung: 27.07.1994
(73) Patentinhaber: PREH-WERKE GmbH & Co. KG, 97615 Bad Neustadt a.d. Saale (DE)
(72) Erfinder: Brüggemann, Ulrich, Dipl.-Ing., D-97618 Heustreu (DE); Heil, Hans-Karl, D-97772 Wildflecken (DE); Hochgesang, Gerhard, D-97616 Bad Neustadt a.d. Saale (DE)

(56) Entgegenhaltungen:
- DE-A- 2 839 108
- DE-B- 1 590 503
- DE-C- 3 644 437
- DE-U- 8 512 654
- DE-U- 9 101 126
- GB-A- 2 120 014

## Beschreibung

Die Erfindung betrifft einen Drucktastenschalter, insbesondere Netzschalter, mit gehäusefesten Kontakten und wenigstens einer mittels eines Sprungstößels beweglichen Kontaktbrücke, mit einem Sprungschaltwerk, das zwischen dem Sprungstößel und einem manuell betätigbaren Schaltschieber wirksam ist, und mit einer Rasteinrichtung für den Schaltschieber, wobei der Schaltschieber beim Eindrücken wechselweise in die Einschaltstellung und die Ausschaltstellung geht.

Solche Schalter werden zur Netztrennung von elektrischen Geräten der Unterhaltungselektronik, insbesondere bei Fernsehgeräten, verwendet.

Aus der DE-AS 1 590 503 ist ein derartiger Drucktastenschalter bekannt. Es hat sich gezeigt, daß solche Drucktastenschalter trotz des Sprungschaltwerks mittels des Schaltschiebers in unerwünschter Weise so manipulierbar sind, daß der Kontaktdruck beeinflußt wird. Wenn bei derartigen Drucktastenschaltern der Schaltschieber nicht hinreichend zügig betätigt wird, er also sehr langsam und/oder nur teilweise durchgedrückt wird, kann es trotz des Sprungschaltwerks dazu kommen, daß der Kontaktdruck, mit dem die Kontaktbrücke an den gehäusefesten Kontakten anliegt, gegen Null geht und dieser Zustand manuell aufrechterhalten werden kann. Dies hat eine Erhöhung des Kontaktwiderstands und demzufolge eine Kontakterhitzung zur Folge. Damit ist ein erhöhter Kontaktverschleiß verbunden. Außerdem kann es zu einer Überhitzung des Drucktastenschalters kommen, die nicht nur dessen Funktionsfähigkeit bzw. Lebensdauer vermindert, sondern auch eine Brandgefahrenquelle bildet.

Ein ähnlicher Drucktastenschalter ist in dem DE-GM 91 01 126 beschrieben. Bei diesem soll ein Kontaktprellen vermieden werden. Auch bei diesem Schalter treten die genannten Probleme auf.

In der DE 31 50 046 A1 ist ein Schiebeschalter beschrieben, bei dem durch eine Trennmechanik etwa verschweißte Kontakte aufgerissen werden sollen. Dadurch sind die eingangs genannten Probleme nicht behoben.

In der DE 28 39 108 A1 ist ein anderer Drucktasten-Schnappschalter gezeigt. Bei diesem muß der Schaltschieber zum Einschalten bzw. Ausschalten in unterschiedlichen Richtungen betätigt werden. Bei dem Schalter nach der DE 28 39 108 A1 sollen eine Lichtbogenbildung und ein Kontaktprellen vermieden sein. Hierfür ist eine Verriegelungseinrichtung vorgesehen, die den Sprungstößel in seinen beiden Endlagen blockiert und die durch die Bewegung des Schaltschiebers lösbar ist. Auch bei diesem Schalter sind unerwünschte Manipulationen möglich, durch die die oben genannten Probleme auftreten.

Ein anderer Drucktastenschalter ist auch in der DE 20 31 364 A1 beschrieben. Auch bei diesem verrastet der Schaltschieber nicht bei jedem Einschieben wechselweise in der Einschaltstellung und in der Ausschaltstellung. Um ein Schnappverhalten zu erreichen, wird ein mit einer Schnappfeder verbundenes Glied über einen Nocken geschoben.

Aus der DE 36 44 437 C1 ist ein Drucktastenschalter bekannt mit einer Rasteinrichtung, die eine Kulisse und einen in diese eingreifenden Rastfinger als Rastteile aufweist. Um in Betätigungsrichtung einer Überbeanspruchung seines Betätigungsgliedes entgegenzuwirken ist eines der Rastteile durch ein Federmittel ausweichbar gehalten.

Aufgabe der Erfindung ist es, einen Drucktastenschalter der eingangs genannten Art vorzuschlagen, bei dem manuelle Fehlbetätigungen kaum zu einem erhöhten Verschleiß und zu einer Funktionsunsicherheit führen können.

Erfindungsgemäß ist obige Aufgabe bei einem Drucktastenschalter der eingangs genannten Art dadurch gelöst, daß eine Reibflächenpaarung zwischen dem Sprungstößel und einem gehäusefesten Teil vorgesehen ist, und daß die Reibflächenpaarung kurz vor dem durch Verschieben des Schaltschiebers eingeleiteten Umschnappen des Sprungschaltwerks zu einer erhöhten Reibung zwischen dem Sprungstößel und dem gehäusefesten Teil führt und dadurch das Umschnappen des Sprungstößels verzögert.

Die Federn des Sprungschaltwerks durchlaufen bei der Bewegung des Schaltschiebers ihren gespannten Zustand. Beginnt sich dabei der Sprungstößel zu bewegen, dann wird er durch die Reibflächenpaarung vor dem Erreichen eines Umspringpunktes gebremst, wobei der nötige Kontaktdruck erhalten bleibt. Der Umspringpunkt wird dadurch erst bei einem stärkeren Spannungszustand der Federn erreicht, als ohne die gezielte Verzögerung der Bewegung des Sprungstößels vor dem Umspringpunkt; der Sprungstößel durchläuft dabei den Umspringpunkt auch schneller. Dadurch ist durch Fehlbetätigungen des Schaltschiebers der Umspringpunkt und damit der Kontaktdruck kaum beeinflußbar. Es besteht also nicht die Gefahr, daß der Schaltschieber in Stellungen manipuliert wird und/oder blockiert, in denen ein vergrößerter Kontaktübergangswiderstand oder Lichtbogen zu Überhitzungen und dem damit verbundenen erhöhten Verschleiß oder zu einer Brandgefahrenquelle führt.

In bevorzugter Ausgestaltung der Erfindung ist eine weitere Reibflächenpaarung zwischen dem Sprungstößel und dem gehäusefesten Teil vorgesehen. Durch diese ist die Bewegung des Sprungstößels vor dem Anschlagen der Kontaktbrücke an den gehäusefesten Kontakten abbremsbar, wodurch ein Prellen der Kontakte unterdrückt wird.

Weitere vorteilhafte Ausgestaltungen der Erfindung ergeben sich aus den Unteransprüchen und der folgenden Beschreibung eines Ausführungsbeispiels. In der Zeichnung zeigen:
- Figur 1: eine Aufsicht eines Drucktastenschalters in Ausschaltstellung, teilweise geschnitten,
- Figur 2: eine Seitenansicht des Drucktastenschalters in Ausschaltstellung, im Schnitt,
- Figur 3: eine Figur 1 entsprechende Darstellung des Drucktastenschalters in Einschaltstellung
und
- Figur 4: eine Figur 2 entsprechende Ansicht des Drucktastenschalters in Einschaltstellung.

Ein Gehäuse (1) des Drucktastenschalters weist ein Bodenteil (2) und ein Deckelteil (3) auf. Am Bodenteil (2) sind zwei Paare von Kontakten (4,5 bzw. 6,7) befestigt. Jedem Kontaktpaar (4,5 bzw. 6,7) ist eine Kontaktbrücke (8,9) zugeordnet. Es handelt sich um einen zweipoligen Schalter.

Am Bodenteil (2) ist ein Sprungstößel (10) in Richtung der Längsachse (L) verschieblich gelagert. Der Sprungstößel (10) weist zwei Kammern auf, in die Druckfedern (11,12) eingesetzt sind. Diese stützen sich einerseits jeweils an einem Zapfen (13) der Kammer und andererseits an der Kontaktbrücke (8 bzw. 9) ab. Die Kontaktbrücke (8 bzw. 9) weist hierfür eine Eindrückung (14) auf. Die Kontaktbrücken (8,9) ragen beidseitig der Längsachse (L) durch Durchbrüche (15) des Sprungstößels (10), in denen sie Spiel haben.

Am Sprungstößel (10) ist eine federelastische Zunge (16) ausgebildet, die mit einem am Bodenteil (2) ausgebildeten Höcker (17) in der weiter unten näher beschriebenen Weise zusammenwirkt. Eine erste Schräge (18) des Höckers (17) und eine erste Schräge (19) der Zunge (16) bilden eine erste Reibflächenpaarung. Eine zweite Schräge (20) des Höckers (17) und eine zweite Schräge (21) der Zunge (16) bilden eine zweite Reibflächenpaarung (vgl. Fig. 2, Fig. 4).

An dem Bodenteil (2) ist ein Schaltschieber (22) in Richtung der Längsachse (L) verschieblich gelagert, der in Richtung der Längsachse (L) über das Gehäuse (1) hinaussteht und außerhalb des Gehäuses (1) einen Aufnahmezapfen (23) für einen nicht näher dargestellten Druckknopf bildet.

Am Schaltschieber (22) ist beidseitig der Längsachse (L) je ein Arm (24) ausgebildet. Zwischen jedem der Arme (24) und einem Fortsatz (25) des Sprungstößels (10) ist eine Druckfeder (26) angeordnet. Dadurch ist zwischen dem Sprungstößel (10) und dem Schaltschieber (22) ein Sprungschaltwerk gebildet.

Am Schaltschieber (22) ist eine etwa herzförmige Kulisse (27) ausgebildet, die der Führung eines Rasthebels (28) dient. Der Rasthebel (28) greift mit einem im Profil sechseckigen Zapfen (29) in die Kulisse (27) ein. Außen am Bodenteil (2) ist eine Kerbe (30) vorgesehen, in die eine Rundung (31) des Rasthebels (28) eingreift. Der Rasthebel (28) weist außerdem außerhalb des Bodenteils (2) einen Ansatz (32) auf, der in eine Druckfeder (33) greift, welche zugleich die Rückstellfeder (33) für den Schaltschieber (22) ist. Die Rückstellfeder (33) liegt in einer Kammer (34) des Schaltschiebers (22) und ist in dieser durch einen Vorsprung (35) gehalten.

Der Rasthebel (28) weist an seiner der Rückstellfeder (33) zugewandten Seite eine Schräge (36) auf, so daß der Rasthebel (28) die Tendenz hat, gelagert in der Kerbe (30) mit seinem Zapfen (29) in eine Vorzugsrichtung zu schwenken - in Fig. 1, 3 nach rechts -.

Der beschriebene Drucktastenschalter ist maschinell einfach zu montieren. Es können hierfür alle Teile von der gleichen Seite (in Fig. 1 senkrecht zur Zeichnungsebene, in Fig. 2 von rechts in das Bodenteil 2) eingeschoben werden. Auch die beschriebenen Federn lassen sich maschinell einsetzen. In gleicher Richtung wird das Deckelteil (3) aufgesetzt, das in den Figuren 1, 3 nur links der Längsachse (L) dargestellt ist. An Rippen (37) ausgebildete Zapfen (38) und Zapfen (39) greifen dabei in Bohrungen (40) des Bodenteils (2). Ein unterer umlaufender Rand (41) des Bodenteils (2) bildet eine Auflage für eine nicht näher dargestellte Schaltungsplatine, mit der die Kontakte (4 bis 7) verbindbar sind. Die Kontakte (4 bis 7) liegen innerhalb des Randes (41) geschützt, so daß keine Partikel von außen an die Kontakte (4 bis 7) gelangen können.

Die Funktionsweise des beschriebenen Drucktastenschalters ist etwa folgende:

In der in den Figuren 1, 2 dargestellten Ausschaltstellung ist der Schaltschieber (22) mittels der Rückstellfeder (33) gegen einen Anschlag (42) gedrückt. Die Druckfedern (26) sind relativ entspannt und der Sprungstößel (10) ist von diesen gegen einen Anschlag (43) gedrückt. Die Druckfedern (11,12) drücken die Kontaktbrücken (8,9) gegen Ränder (44) der Durchbrüche (15). Die Kontaktbrücken (8,9) sind dabei von den Kontakten (4,5 bzw. 6,7) beabstandet.

Soll der Schalter umgeschaltet werden, dann wird der Schaltschieber (22) in Eindrückrichtung (E) verschoben. Die Kulisse (27) verschiebt sich dabei mit einem Führungsabschnitt (47) gegenüber dem Zapfen (29) des Rasthebels (28). Beim Verschieben des Schaltschiebers (22) werden die Druckfedern (26) gespannt, die dabei über ihren Totpunkt gehen. Bis dahin bleibt der Sprungstößel (10) unbewegt. Nach Überschreiten des Totpunktes wirken die Druckfedern (26) in Gegenrichtung, so daß der Sprungstößel (10) nun entgegen der Eindrückrichtung (E) beschleunigt wird. Nach einer im Hub (a) (vgl. Fig. 2) zunächst freien Bewegung trifft die zweite Schräge (21) der Zunge (16) auf die zweite Schräge (20) des Höckers (17), wobei diese Schrägen nun als Reibflächen aneinanderliegen. Diese Reibflächen gleiten nun unter Verschwenkung der Zunge (16) aneinander, wodurch die Bewegung des Sprungstößels (10) abgebremst wird, so daß die Kontaktbrücken (8,9) dann abgebremst auf die Kontakte (4,5 bzw. 6,7) treffen. Dadurch ist ein Kontaktprellen vermieden oder wenigstens verringert. Nach dem Auftreffen der Kontaktbrücken (8,9) auf die Kontakte (4,5 bzw. 6,7) bewegt sich der Sprungstößel (10) noch so weit weiter, daß sich die Ränder (44) von den Kontaktbrücken (8,9) entfernen. Der Kontaktdruck ist nun durch die Druckfedern (11 bzw. 12) gewährleistet.

Beim Loslassen des Schaltschiebers (22) geht der Zapfen (29) des Rasthebels (28) in eine Rastaufnahme (45) der Kulisse (27). Der Drucktastenschalter steht nun in der in den Figuren 3 und 4 dargestellten Einschaltstellung.

Wird in an sich zur Schalterbetätigung nicht vorgesehenen Weise am Schaltschieber (22) bzw. dessen Druckknopf in Zugrichtung (Z) gewaltsam gezogen, dann wird bei Drucktastenschaltern nach dem Stand der Technik die Rasteinrichtung, nämlich die Kulisse (27) oder der Rasthebel (28), beschädigt. Wird bei dem beschriebenen Drucktastenschalter am Schaltschieber (22) in Richtung (Z) gezogen, dann nimmt die Kulisse (27) den Rasthebel (28) in Zugrichtung (Z) mit. Dies ist möglich, da sich der Rasthebel (28) in dieser Richtung (Z) nicht am Gehäuse (1), sondern über die Druckfeder (33) am Schaltschieber (22) abstützt. Der Schaltschieber (22) ist also für eine Bewegung in der Zugrichtung (Z) frei. Wird bei einer solchen Betätigung der Schaltschieber (22) so weit bewegt, daß er auf den Anschlag (42) trifft, dann schnappt der Sprungstößel (10) in der unten näher beschriebenen Weise mittels der Druckfedern (26) des Sprungschaltwerks aus der Einschaltstellung in die Ausschaltstellung.

Zum regelmäßigen Umschalten des Drucktastenschalters aus der Einschaltstellung in die Ausschaltstellung, wird der Schaltschieber (22) in der Eindrückrichtung (E) betätigt. Dabei verschiebt sich die Kulisse (27) gegenüber dem Zapfen (29) des Rasthebels (28), so daß der Zapfen (29) die Rastaufnahme (45) unter der Wirkung der auf die Schräge (36) drückenden Druckfeder (33) in Richtung des Pfeils (A) verläßt (vgl. Fig. 3). Nach einem kurzen Hub (b), der nur so groß sein muß, daß der Zapfen (29) des Rasthebels (28) aus der Rastaufnahme (45) geht, trifft der Schaltschieber (22) auf einen Rand (46) des Bodenteils (2). Bis dahin ist der Sprungstößel (10) unbewegt und durch die Druckfedern (26) so gehalten, daß seine Druckfedern (11,12) den notwendigen Kontaktdruck zwischen den Kontaktbrücken (8,9) und den Kontakten (4,5 bzw. 6,7) aufrechterhalten.

Es wird dann der Schaltschieber (22) losgelassen, oder auch in an sich unerwünschter Weise manipuliert langsam zurückgeführt. In beiden Fällen bewegt er sich unter der Wirkung der Rückstellfeder (33) in Richtung (Z). Dabei spannen sich die Druckfedern (26) bis zu ihrem Totpunkt. Schon kurz vor dem Erreichen des Totpunktes beginnt sich der Sprungstößel (10) in Richtung (E) zu bewegen. Wegen des zwischen den Rändern (44) und den Kontaktbrücken (8,9) bestehenden Freihubs (c) werden die Kontaktbrücken (8,9) dabei von den Rändern (44) noch nicht beaufschlagt. Zwischen der ersten Schräge (18) des Höckers (17) und der ersten Schräge (19) der Zunge (16) besteht in der Einschaltstellung ein Freihub (d), der kleiner ist als der Freihub (c). Die als Reibflächen wirkenden Schrägen (18, 19) treffen also aufeinander, bevor die Ränder (44) die Kontaktbrücken (8,9) beaufschlagen. Die Reibflächenpaarung der Schrägen (18,19) führt dazu, daß das Umschnappen des Sprungstößels (10) bzw. der Kontaktbrücken (8,9) verzögert wird. Erst wenn die von den Schrägen (18,19) gebildeten Reibflächen aneinander abgeglitten sind, wobei sich die federbelastete Zunge (16) verschwenkt, und wobei der Spannungszustand der Druckfedern (26) zunimmt, treffen die Ränder (44) des Sprungstößels (10) auf die Kontaktbrücken (8,9), wobei sich die Schrägen (18,19) voneinander gelöst haben. Die Kontaktbrücken (8,9) schnellen dabei schlagartig von den Kontakten (4,5 bzw. 6,7). Der Drucktastenschalter kommt dann in die in Figur 1 und 2 dargestellte Ausschaltstellung.

Bevor der Umspringpunkt erreicht ist, bei dem sich die Kontaktbrücken (8,9) von den Kontakten (4,5 bzw. 6,7) schlagartig lösen, kann der Benutzer am Schaltschieber (22) manipulieren, ohne daß er dadurch jedoch die Kontaktbrücken in einen Zustand bringen kann, in dem sie mit ungenügendem Kontaktdruck auf den Kontakten (4,5 bzw. 6,7) anliegen. Wird der Schaltschieber beispielsweise in eine Zwischenstellung manipuliert, in der die Schrägen (18,19) schon aneinander anliegen und die Druckfedern (26) im Bereich ihres Totpunktes stehen, dann ist dadurch noch keine gefährliche Erhöhung des Kontaktübergangswiderstands zwischen den Kontaktbrücken (8,9) und den Kontakten (4,5 bzw. 6,7) und auch nicht die Gefahr einer manipulierbaren Lichtbogenbildung gegeben.

Die zur Schräge (18) parallelstehende Schräge (19) und die zur Schräge (20) parallelstehende Schräge (21) weisen unterschiedliche Neigungswinkel auf, die an die beschriebenen Funktionsweisen angepaßt sind. Im Regelfall sind die Schrägen (18,19) steiler als die Schrägen (20, 21), weil die Schrägen (18,19) der Steigerung der Wirkung der Federn (26) als Kraftspeicher dienen und die Schrägen (20,21) nur bremsend wirken sollen.

Günstig ist, daß die Zunge (16) sowohl in der Einschaltstellung als auch in der Ausschaltstellung - also die längste Zeit - entlastet ist und nur während des Umschaltens ausgelenkt wird. Es ist auch möglich, die federbelastete Zunge (16) am Bodenteil (2) auszubilden und den Höcker (17) am Sprungstößel (10) vorzusehen.

Die Reibflächenpaarungen (18,19;20,21) können jedoch auch so gestaltet sein, daß sie nicht schräg zur Eindrückrichtung (E), sondern parallel zu dieser liegen. Ein federelastisches Element ist in diesem Fall nicht notwendig. Die zu einer erhöhten Reibung führenden Flächen können dann durch eine entsprechende Oberflächenstruktur gestaltet sein.

Es kann auch vorgesehen sein, daß der Rasthebel (28) im Bodenteil (2) gelagert ist. Er ist dann in diesem mittels einer zusätzlichen Feder abgestützt, die seine Mitnahme bei einer Bewegung in Zugrichtung (Z) ermöglicht. In Umkehrung der beschriebenen Verhältnisse ist es auch möglich, den Rasthebel (28) am Schaltschieber (22) zu lagern und dann die Kulisse (27) am Bodenteil (2) vorzusehen. Wenn der Rasthebel (28) nicht die Bewegung des Schaltschiebers (22) beim Ziehen in Zugrichtung (Z) freiläßt, kann statt dessen die Kulisse (27) so gelagert sein, daß sie bei einer solchen Bewegung die Bewegung des Rasthebels (28) mitmacht.

In Figur 3 ist ein weiterer Schaltkontakt (48) gezeigt. Dieser dient beispielsweise der Anzeige des jeweiligen Schaltzustandes des Drucktastenschalters.

### Bezugszeichenliste 01/93 EP

## Patentansprüche

1. Drucktastenschalter, insbesondere Netzschalter, mit gehäusefesten Kontakten (4 bis 7) und wenigstens einer mittels eines Sprungstößels (10) beweglichen Kontaktbrücke (8,9), mit einem Sprungschaltwerk (24,25,26), das zwischen dem Sprungstößel (10) und einem manuell betätigbaren Schaltschieber (22) wirksam ist, und mit einer Rasteinrichtung (27,28) für den Schaltschieber (22), wobei der Schaltschieber (22) beim Eindrücken (E) wechselweise in die Einschaltstellung und die Ausschaltstellung geht,
dadurch gekennzeichnet,
daß eine Reibflächenpaarung (18,19) zwischen dem Sprungstößel (10) und einem gehäusefesten Teil (2,17) vorgesehen ist, und daß die Reibflächenpaarung kurz vor dem durch Verschieben des Schaltschiebers (22) eingeleiteten Umschnappen des Sprungschaltwerks (24,25,26) zu einer erhöhten Reibung zwischen dem Sprungstößel (10) und dem gehäusefesten Teil (2,17) führt und dadurch das Umschnappen des Sprungstößels (10) verzögert.

2. Drucktastenschalter nach Anspruch 1,
dadurch gekennzeichnet,
daß die eine Reibfläche von einer ersten Schräge (18) des gehäusefesten Teils (17) und die andere Reibfläche von einer ersten Schräge (19) einer federelastischen Zunge (16) des Sprungstößels (10) gebildet ist, wobei die ersten Schrägen (18,19) beim Verschieben des Sprungstößels (10) von der Einschaltstellung in die Ausschaltstellung aufeinander treffen.

3. Drucktastenschalter nach Anspruch 1 oder 2,
dadurch gekennzeichnet,
daß eine weitere Reibflächenpaarung (20,21) zwischen dem Sprungstößel (10) und dem gehäusefesten Teil (2,17) vorgesehen ist, die die Bewegung des Sprungstößels (10) vor Erreichen der Einschaltstellung bremst.

4. Drucktastenschalter nach Anspruch 3,
dadurch gekennzeichnet,
daß die eine Reibfläche der weiteren Reibflächenpaarung an einer zweiten Schräge (20) des gehäusefesten Teils (17) und die andere Reibfläche der weiteren Reibflächenpaarung an einer zweiten Schräge (21) einer federelastischen Zunge (16) des Sprungstößels (10) ausgebildet ist, wobei die zweiten Schrägen (20,21) beim Verschieben des Sprungstößels (10) von der Ausschaltstellung in die Einschaltstellung aufeinander treffen.

5. Drucktastenschalter nach einem der vorhergehenden Ansprüche 2 bis 4,
dadurch gekennzeichnet,
daß die ersten Schrägen und die zweiten Schrägen (18,20) des gehäusefesten Teils (2) beidseitig eines Höckers (17) des gehäusefesten Teils (2) ausgebildet sind und die erste Schräge (19) und die zweite Schräge (21) an der gleichen Zunge (16) des Sprungstößels (10) ausgebildet sind.

6. Drucktastenschalter nach einem der vorhergehenden Ansprüche,
dadurch gekennzeichnet,
daß die erste Reibflächenpaarung (18,19) den Sprungstößel (10) stärker bremst als die weitere Reibflächenpaarung (20,21).

7. Drucktastenschalter nach Anspruch 6,
dadurch gekennzeichnet,
daß die ersten Schrägen (18,19) steiler als die zweiten Schrägen (20,21) sind.

8. Drucktastenschalter nach einem der vorhergehenden Ansprüche,
dadurch gekennzeichnet,
daß in der Einschaltstellung und/oder der Ausschaltstellung des Sprungstößels (10) ein Freihub (a bzw. d) zwischen den Schrägen (18,19 bzw. 20,21) besteht.

9. Drucktastenschalter nach einem der vorhergehenden Ansprüche,
dadurch gekennzeichnet,
daß in der Einschaltstellung des Sprungstößels (10) ein Freihub (c) zwischen einem Rand (44) des Sprungstößels (10) und der Kontaktbrücke (8,9) besteht, wobei der Rand (44) die Kontaktbrücke (8,9) von der Einschaltstellung in die Ausschaltstellung bringt.

10. Drucktastenschalter nach Anspruch 9,
dadurch gekennzeichnet,
daß der Freihub (c) größer ist als der in der Einschaltstellung zwischen den Schrägen (18,19) freie Hub (d) ist.

11. Drucktastenschalter nach einem der vorhergehenden Ansprüche,
dadurch gekennzeichnet,
daß die Kontaktbrücke (8,9) am Sprungstößel (10) mit einer Druckfeder (11 bzw. 12) abgestützt ist.

12. Drucktastenschalter nach einem der vorhergehenden Ansprüche,
dadurch gekennzeichnet,
daß die Rasteinrichtung als Rastteile eine Kulisse (27) und einen in diese eingreifenden Rasthebel (28) aufweist und daß die beiden in Eingriff stehenden Rastteile (27,28) bei einer manuellen Kraftbeaufschlagung des Schaltschiebers (22) entgegen der Eindrückrichtung (E) in Zugrichtung (Z) den Schaltschieber (22) für eine Bewegung in der Zugrichtung (Z) freilassen.

## Claims

1. A push-button switch, in particular a mains switch, having housing-secured contacts (4 to 7) and at least one contact bridge (8, 9), which is movable by means of a snap-action plunger (10), having a snap-action switch mechanism (24, 25, 26) which is operative between the snap-action plunger (10) and a sliding switch (22) which can be manually actuated, and having a locking device (27, 28) for the sliding switch (22), with the sliding switch (22) going alternately into the on-position and the off-position when it is pushed in (E), characterised in that provided between the snap-action plunger (10) and a housing-secured portion (2, 17), there is a pair of friction surfaces (18, 19), and in that shortly before the snapping of the snap-action switch mechanism (24, 25, 26), which snapping is initiated by shifting the sliding switch (22), the pair of friction surfaces leads to an increased friction between the snap-action plunger (10) and the housing-secured portion (2, 17) and in this way delays the snapping of the snap-action plunger (10).

2. Push-button switch according to claim 1, characterised in that the one friction surface is formed by a first sloping surface (18) of the housing-secured portion (17) and the other friction surface is formed by a first sloping surface (19) of an elastic-spring-like tongue (16) of the snap-action plunger (10), with the first sloping surfaces (18, 19) touching against each other when the snap-action plunger (10) is shifted from the on-position into the off-position.

3. Push-button switch according to claim 1 or 2, characterised in that provided between the snap-action plunger (10) and the housing-secured portion (2, 17), there is a further pair of friction surfaces (20, 21), which restrains the movement of the snap-action plunger (10) before the on-position is reached.

4. Push-button switch according to claim 3, characterised in that the one friction surface of the further pair of friction surfaces is formed on a second sloping surface (20) of the housing-secured portion (17) and the other friction surface of the further pair of friction surfaces is formed on a second sloping surface (21) of an elastic-spring-like tongue (16) of the snap-action plunger (10), with the second sloping surfaces (20, 21) touching against each other when the snap-action plunger (10) is shifted from the off-position into the on-position.

5. Push-button switch according to one of the preceding claims 2 to 4, characterised in that the first sloping surfaces and the second sloping surfaces (18, 20) of the housing-secured portion (2) are formed on both sides of a protrusion (17) of the housing-secured portion (2), and the first sloping surface (19) and the second sloping surface (21) are formed on the same tongue (16) of the snap-action plunger (10).

6. Push-button switch according to one of the preceding claims, characterised in that the first pair of friction surfaces (18, 19) restrains the snap-action plunger (10) more strongly than the further pair of friction surfaces (20, 21).

7. Push-button switch according to claim 6, characterised in that the first sloping surfaces (18, 19) are steeper than the second sloping surfaces (20, 21).

8. Push-button switch according to one of the preceding claims, characterised in that in the on-position and/or the off-position of the snap-action plunger (10) there is a clearance (a and d respectively) between the sloping surfaces (18, 19 and 20, 21 respectively).

9. Push-button switch according to one of the preceding claims, characterised in that in the on-position of the snap-action plunger (10) there is a clearance (c) between an edge (44) of the snap-action plunger (10) and the contact bridge (8, 9), with the edge (44) moving the contact bridge (8, 9) from the on-position into the off-position.

10. Push-button switch according to claim 9, characterised in that the clearance (c) is larger than the clearance (d) which is clearance between the sloping surfaces (18, 19) in the on-position.

11. Push-button switch according to one of the preceding claims, characterised in that the contact bridge (8, 9) is supported at the snap-action plunger (10) with a compression spring (11 and 12 respectively).

12. Push-button switch according to one of the preceding claims, characterised in that the locking device has as locking pieces a connecting link (27) and a locking lever (28) which engages therein, and in that in the event of a manual application of force to the sliding switch (22) in the opposite direction to the direction of pushing in (E), in a pulling direction (Z), the two engaged locking pieces (27, 28) release the sliding switch (22) for a movement in the pulling direction (Z).

## Revendications

1. Interrupteur à bouton-poussoir, notamment principal, comportant des contacts (4-7) solidaires du boîtier, au moins une barrette de contact (8, 9) déplacée par un coulisseau (10) à déclic, un mécanisme de déclenchement (24, 25, 26) qui agit entre ce coulisseau (10) et un poussoir-commutateur (22) actionné manuellement et un dispositif d'encliquetage (27, 28) du poussoir (22), celui-ci passant alternativement à la position de fermeture et à la position d'ouverture quand il est enfoncé (E), interrupteur caractérisé en ce qu'il comporte un couple de surfaces de friction (18, 19) entre le coulisseau (10) et un élément (2, 17) solidaire du boîtier et que, peu avant le déclenchement du mécanisme de déclic (24, 25, 26) amorcé par le déplacement du poussoir (22), ces surfaces augmentent la friction entre le coulisseau (10) et l'élément (2, 17) solidaire du boîtier, en retardant ce déclenchement du coulisseau (10).

2. Interrupteur à bouton-poussoir selon la revendication 1, caractérisé en ce que l'une des surfaces de friction est formée par une première rampe (18) de l'élément (17) solidaire du boîtier et l'autre surface de friction est formée par une première rampe (19) d'une languette (16) déformable élastiquement du coulisseau (10), ces premières rampes (18, 19) venant se toucher quand le coulisseau (10) passe de la position de fermeture à la position d'ouverture.

3. Interrupteur à bouton-poussoir selon la revendication 1 ou 2, caractérisé en ce qu'un second couple (20, 21) de surfaces de friction, qui freine le déplacement du coulisseau (10) avant qu'il arrive à la position de fermeture, est disposé entre ce coulisseau (10) et l'élément (2, 17) solidaire du boîtier.

4. Interrupteur à bouton-poussoir selon la revendication 3, caractérisé en ce que l'une des surfaces de friction de l'autre couple est formée par une seconde rampe (20) de l'élément (17) solidaire du boîtier et l'autre surface de friction de cet autre couple est formée sur une seconde rampe (21) d'une languette (16) déformable élastiquement du coulisseau (10), ces secondes rampes (20, 21) venant se toucher lorsque ce coulisseau passe de la position d'ouverture à la position de fermeture.

5. Interrupteur à bouton-poussoir selon l'une des revendications précédentes, caractérisé en ce que la première rampe (18) et la seconde rampe (20) de l'élément (2) solidaire du boîtier sont formées des deux côtés d'un bossage (17) de cet élément (2) et la première rampe (19) et la seconde rampe (21) sont formées sur la même languette (19) du coulisseau (10).

6. Interrupteur à bouton-poussoir selon l'une des revendications précédentes, caractérisé en ce que les surfaces de friction (18, 19) du premier couple freinent le coulisseau (10) plus énergiquement que les surfaces de friction (20, 21) du second couple.

7. Interrupteur à bouton-poussoir selon la revendication 6, caractérisé en ce que les premières rampes (18, 19) sont plus raides que les secondes (20, 21).

8. Interrupteur à bouton-poussoir selon l'une des revendications précédentes, caractérisé en ce que dans la position de fermeture et/ou dans la position d'ouverture du coulisseau (10), il existe un jeu (a) ou un écart (d), respectivement, entre les rampes (18, 19) d'une part, et (20, 21) d'autre part.

9. Interrupteur à bouton-poussoir selon l'une des revendications précédentes, caractérisé en ce que, dans la position de fermeture du coulisseau (10), il existe un jeu (c) entre un flanc (44) d'un dégagement de ce coulisseau (10) et la barrette de contact (8, 9), ce flanc (44) faisant passer cette barrette (8, 9) de la position de fermeture à la position d'ouverture.

10. Interrupteur à bouton-poussoir selon la revendication 9, caractérisé en ce que le jeu (c) est plus grand que l'écart (d) qui existe entre les rampes (18, 19) dans la position de fermeture.

11. Interrupteur à bouton-poussoir selon l'une des revendications précédentes, caractérisé en ce que la barrette de contact (8, 9) est soutenue sur le coulisseau (10) par un ressort (11, 12).

12. Interrupteur à bouton-poussoir selon l'une des revendications précédentes, caractérisé en ce que les éléments du dispositif d'encliquetage sont une coulisse (27) et un levier (28) qui y est engagé et que, lorsque le poussoir (22) est soumis à une contrainte manuelle dans le sens (Z) de traction opposé au sens (E) d'enfoncement, ces deux éléments d'encliquetage (27, 28) en prise laissent ce poussoir (22) se déplacer librement dans le sens (Z) de traction.
